# EUROPÄISCHE PATENTSCHRIFT

(11) **EP 3 392 580 B1**
(45) Veröffentlichungstag und Bekanntmachung des Hinweises auf die Patenterteilung: **10.06.2020**
(21) Anmeldenummer: 18162897.5
(22) Anmeldetag: 20.03.2018
(51) Int. Cl.: F25D 21/04

(54) **HAUSHALTSKÄLTEGERÄT MIT EINEM AN EINEM FRONTFLANSCH DES INNENBEHÄLTERS ANGEORDNETEN WÄRMELEITELEMENT**
HOUSEHOLD REFRIGERATOR HAVING A THERMAL CONDUCTIVITY ELEMENT ARRANGED AT A FRONT FLANGE OF THE INNER LINER
APPAREIL ÉLECTROMÉNAGER FRIGORIFIQUE DOTÉ D'UN CONDUCTEUR DE CHALEUR DISPOSÉ SUR UNE BRIDE AVANT DU RÉCIPIENT INTERNE

(30) Priorität: 10.04.2017 DE 102017206088
(43) Veröffentlichungstag der Anmeldung: 24.10.2018
(73) Patentinhaber: BSH Hausgeräte GmbH, 81739 München (DE)
(72) Erfinder: Schwarz, Jörg, 90469 Nürnberg (DE); Glaser, Benjamin, 89415 Lauingen (Donau) (DE); Schlander, Ulrich, 89278 Nersingen (DE)

(56) Entgegenhaltungen:
- DE-A1-102014 225 196
- DE-U1-202014 005 490
- JP-A- 2002 062 023
- JP-A- 2002 243 348
- JP-A- 2003 065 652
- JP-A- 2004 156 840
- JP-U- H0 664 087
- JP-U- S5 663 978
- JP-U- S59 152 372

## Beschreibung

Die Erfindung betrifft ein Haushaltskältegerät mit einem Außengehäuse, in dem ein Innenbehälter des Haushaltskältegeräts angeordnet ist. Das Haushaltskältegerät weist einen Aufnahmeraum für Lebensmittel auf, der durch Wände des Innenbehälters begrenzt ist. Das Haushaltskältegerät weist darüber hinaus zumindest ein, außerhalb des Aufnahmeraums angeordnetes, separates Wärmeleitelement auf, mit welchem Wärme einer zum Wärmeleitelement separaten Wärmequelle zu einer betauungskritischen Stelle des Haushaltskältegeräts leitbar ist.

Bei Haushaltskältegeräten ist es bekannt, dass beispielsweise Feuchtigkeit aus der Umgebung an kalten Stellen des Haushaltskältegeräts sich niederschlagen kann und dort zur Kondensation führen kann. Ein derartiges Kondensatwasser ist unerwünscht, da es einerseits beim Greifen einer Komponente durch einen Nutzer dazu führen kann, dass der Nutzer in das Kondensatwasser greift. Andererseits kann es auch vorkommen, dass dieses Kondensatwasser einfriert, insbesondere in Bereichen eines Gefrierfachs des Haushaltskältegeräts. Beispielsweise können dadurch Funktionskomponenten, wie eine Dichtung beeinträchtigt werden, wodurch gerade beim Übergang zwischen einer derartigen Dichtung und einer daran anliegenden Tür, die beispielsweise das Gefrierfach verschließt, unerwünschte Situationen auftreten können. Zum einen kann dann die Tür an dieser Dichtung festfrieren und ein Öffnen der Tür erschwert sein. Wird die Tür dann mit entsprechend großem Kraftaufwand geöffnet, kann die Dichtung beschädigt werden. Dies kann dann im Weiteren zu einer nicht mehr voll funktionsfähigen Dichtwirkung führen, sodass Wärme in das Gefrierfach eindringen kann.

Aus der DE 20 2014 005 490 U1 ist ein Haushaltskältegerät bekannt, bei welchem ein Wärmeleitelement an einem Innenwandabschnitt des Korpus oder an dem Innenwandabschnitt der Tür angeordnet ist, um ein Kondensat innerhalb des Lagerraums zu vermeiden. Dieses Wärmeleitelement ist jedoch nur als einfaches Schienenelement ausgebildet, welches im Querschnitt L-förmig ausgebildet ist beziehungsweise gewinkelt ist. Es ist nur im Bereich einer Anlagefläche einer Tür eines innenliegenden Gefrierfachs schaumseitig angeordnet. Die Wärmeübertragung ist daher bei dieser Ausgestaltung beschränkt.

JP 2002 243348 A offenbart ein Kältegerät, bei dem ein Wärmeleitblech an einem Innenbehälter angeordnet ist und einer Dichtung zugewandt ist, wobei das Wärmeleitblech eine höhere Wärmeleitfähigkeit aufweist, als ein Außengehäuse.

DE 10 2014 225196 A1 offenbart eine Haushaltsgerätevorrichtung, die wenigstens ein Rahmenteileelement aufweist, das mindestens eine Nut umfasst, wobei das Rahmenteileelement in einem Teilbereich bezüglich der Haupterstreckungsrichtung wenigstens zwei sich wesentlich voneinander unterscheidende Querschnittsformen aufweist.

JP S56 63978 U offenbart ein Kältegerät mit einem Außengehäuse und einer Tür sowie mit einem Heizelement, welches in der Nähe einer Außengehäusedichtung angeordnet ist

Es ist Aufgabe der vorliegenden Erfindung, ein Haushaltskältegerät zu schaffen, bei welchem das Wärmeleitelement funktioneller ausgebildet und angeordnet ist, sodass die Wärmeleitung über dieses Wärmeleitelement verbessert ist.

Diese Aufgabe wird durch ein Haushaltskältegerät, welches die Merkmale nach Anspruch 1 aufweist, gelöst.

Ein Aspekt der Erfindung betrifft ein Haushaltskältegerät mit einem Außengehäuse, in dem ein Innenbehälter des Haushaltskältegeräts angeordnet ist. Das Außengehäuse und der Innenbehälter sind zwei separate Komponenten. Ein Aufnahmeraum des Haushaltskältegeräts, der zur Aufnahme von Lebensmitteln ausgebildet ist, ist durch Wände des Innenbehälters begrenzt. Das Haushaltskältegerät weist darüber hinaus ein separates Wärmeleitelement auf. Dieses gegenständliche und formvorgegebene Wärmeleitelement ist außerhalb des Aufnahmeraums in dem Haushaltskältegerät angeordnet. Das Wärmeleitelement ist dazu ausgebildet, Wärme einer zum Wärmeleitelement separaten Wärmequelle zu einer betauungskritischen Stelle des Haushaltskältegeräts zu leiten. Das Wärmeleitelement ist an einem Frontflansch des Innenbehälters angeordnet und erstreckt sich vom Frontflansch zur betauungskritischen Stelle. Durch eine derartige Ausgestaltung ist eine verbesserte Wärmeleitung über das Wärmeleitelement zur betauungskritischen Stelle ermöglicht. Denn durch diese örtliche Anbindung des Wärmeleitelements, nämlich an dem Frontflansch des Innenbehälters liegt dieser aufgrund seiner örtlichen Ausgestaltung am Haushaltskältegerät auf einem höheren Temperaturniveau, als andere Komponenten im Haushaltskältegerät. Insbesondere ist der Frontflansch aufgrund seiner örtlichen Position am Haushaltskältegerät auf Raumtemperaturniveau oder im Wesentlichen auf Raumtemperaturniveau, sodass hier eine entsprechend größere Wärme vorhanden ist, die dann über das Wärmeleitelement zumindest anteilig zu der betauungskritischen Stelle leitbar ist. Im Vergleich zum Stand der Technik ist durch diese spezifische thermische Anbindungsstelle des Wärmeleitelements an dem Frontflansch ein deutlich höheres Temperaturniveau als thermische Koppelstelle für das Wärmeleitelement vorgesehen. Dadurch kann insbesondere auch eine unerwünschte Kondensation oder gar ein Einfrieren von Flüssigkeit an der betauungskritischen Stelle verbessert vermieden werden. Als betauungskritische Stelle wird eine derartige verstanden, an welcher Feuchtigkeit anfallen kann und diese dort auch insbesondere gefrieren kann.

Erfindungsgemäß ist thermischer Isolationsschaum in einem Zwischenraum zwischen dem Außengehäuse und dem Innenbehälter eingebracht und das Wärmeleitelement in diesem Zwischenraum eingeschäumt.

Erfindungsgemäß ist das Wärmeleitelement spangenartig beziehungsweise klammerartig ausgebildet. Dadurch lässt es sich in besonders vorteilhafter Weise mechanisch an dem Frontflansch einerseits und der betauungskritischen Stelle befestigen. Durch diese spangenartige Ausgestaltung ist eine gewisse reversible Verformungselastizität dieses Wärmeleitelements ausgebildet. Dadurch kann das Wärmeleitelement ohne zusätzliche Befestigungsmittel bereits in vorteilhafter Weise an die genannten Anbindungsstellen befestigt werden. Erfindungsgemäß ist dann eine gewisse klammernde Selbsthaltung an diesen Anbindungsstellen erreicht.

Der Frontflansch des Innenbehälters stellt vorzugsweise ein in Tiefenrichtung des Haushaltskältegeräts betrachtet am weitesten vorne liegendes Komponententeil beziehungsweise einen entsprechenden Komponentenbereich des Innenbehälters dar. Der Frontflansch ist gerade bei Ausführungen von Innenbehältern, bei denen in dem Aufnahmeraum, der insbesondere ein Kühlfach ist, ein weiterer Aufnahmeraum, der dann ein Gefrierfach ist, enthalten ist, in dieser Tiefenrichtung nach vorne versetzt gegenüber der Frontseite beziehungsweise dem Frontflansch des innenliegenden Gefrierfachs angeordnet. Durch eine derartige Ausgestaltung ist gerade bei diesen Gerätetypen eine besonders vorteilhafte Vermeidung einer Kondensation oder eines Einfrierens an diesem Frontflansch des in dem Kühlfach innenliegenden Gefrierfachs erreicht. Gerade bei diesen Gerätetypen ist durch dieses quasi nach vorne ankoppeln des Wärmeleitelements an den das Kühlfach begrenzenden Frontflansch des Innenbehälters und somit auch an dem Frontflansch des als Kühlfach vorzugsweise ausgebildeten Aufnahmeraums eine besonders hervorzuhebende thermische Kopplung zur effizienten Wärmeübertragung an die betauungskritische Stelle erreicht.

Vorzugsweise ist vorgesehen, dass das Wärmeleitelement mit einer zum Wärmeleitelement und zum Frontflansch des Innenbehälters separaten Frontblende des Außengehäuses in thermischem Kontakt ist. Durch diese weitere vorteilhafte Ausführung kann durch die Frontblende ein spezifisches Bauteil bereitgestellt werden, welches bezüglich der Wärmebeaufschlagung nochmals effizienter gestaltet ist und somit eine nochmals verbesserte thermische Kopplung zur Wärmeübertragung von dieser Frontblende zu dem Wärmeleitelement und von dort zur betauungskritischen Stelle ermöglicht ist.

Vorzugsweise ist vorgesehen, dass die Frontblende in Tiefenrichtung des Haushaltskältegeräts betrachtet das Wärmeleitelement frontseitig abdeckt. Durch eine derartige Ausgestaltung ist bei frontseitiger Betrachtung des Haushaltskältegeräts und insbesondere dann auch bei geöffneter Tür, die den Aufnahmeraum begrenzt, dieses Wärmeleitelement nicht sichtbar angeordnet. Dadurch ist es einerseits durch die Frontblende verdeckt und geschützt angeordnet, sodass keine unerwünschten Beeinflussungen dieses Wärmeleitelements auftreten können. Andererseits ist durch diese Ausgestaltung auch eine besonders stabile mechanische Anbindung des Wärmeleitelements ermöglicht, was dann wiederum auch eine dauerhafte und stabile thermische Verbindung mit der Frontblende ermöglicht und andererseits das Wärmeleitelement positionssicher angeordnet ist. Vorzugsweise ist vorgesehen, dass die Frontblende aus Metall ist, insbesondere ein Blechbauteil ist. Durch eine derartige vorteilhafte Ausführung können die oben genannten Vorteile nochmals verbessert werden. Insbesondere die sehr effiziente Temperaturbeaufschlagung und dann eine entsprechend umfängliche und schnelle Wärmeabgabe an das Wärmeleitelement ist dadurch ermöglicht. Darüber hinaus ist eine derartige Ausgestaltung auch mechanisch stabil.

Vorzugsweise ist vorgesehen, dass das Wärmeleitelement in Tiefenrichtung des Haushaltskältegeräts betrachtet eine frontseitige Halterinne aufweist, die den frontseitigen Frontflansch des Innenbehälters umgreift. Dies ist eine weitere, sehr vorteilhafte Ausführung da somit eine sehr ortsgenaue und mechanisch stabile Befestigung des Wärmeleitelements an dem Frontflansch ermöglicht ist. Durch diese Ausgestaltung ist diese an einer Seite ausgebildete Befestigungsstruktur des Wärmeleitelements auch an die Gegebenheiten des Frontflansches, insbesondere dessen geometrische Ausgestaltung, angepasst, sodass hier auch in vorteilhafter Weise ein einfaches mechanisches Befestigen erreicht ist. Insbesondere ist diese in Tiefenrichtung betrachtete frontseitige Halterinne quasi auch eine klammerartige Aufsteckrinne. Die Rinnenform ist in sich verformbar, insbesondere sind die Rinnenschenkel dieser Halterinne aufeinander zu bewegbar und voneinander weg bewegbar, sodass hier die klammernde Funktionalität verbessert erreicht ist.

In einer weiteren vorteilhaften Ausführung ist vorgesehen, dass die Halterinne an einem Rinnenschenkel eine Aussparung aufweist, in welche sich ein Koppelelement, das an dem Frontflansch ausgebildet ist, erstreckt. Dadurch wird eine weitere Stabilisierung der mechanischen Befestigung ermöglicht. Darüber hinaus ist somit auch ein lagegenauer Verbau des Wärmeleitelements an dem Frontflansch ermöglicht.

Insbesondere ist vorgesehen, dass das Wärmeleitelement einen Haltesteg aufweist, der mit der betauungskritischen Stelle in Verbindung ist. Dieser Haltesteg ist vorzugsweise als längliche, geradlinige Schiene ausgebildet. Dieser Haltesteg kann in einer Schnittdarstellung senkrecht zu seiner Längsachse gewinkelt ausgebildet sein, insbesondere eine L-Form aufweisen. Auch dadurch lässt er sich mechanisch sicher an die betauungskritische Stelle ankoppeln. Der Haltesteg und die Halterinne sind separate Teilelemente des Wärmeleitelements.

Darüber hinaus ist auch durch diese Ausgestaltung eine möglichst großflächige Kontaktierung der betauungskritischen Stelle erreicht, sodass eine entsprechende umfängliche Wärmeübertragung ermöglicht ist.

In einer weiteren vorteilhaften Ausführung ist vorgesehen, dass der Haltesteg an einer Außenseite des Innenbehälters gehalten ist. Das Wärmeleitelement ist somit vollständig außerhalb des Aufnahmeraums angeordnet und auf einer dem Außengehäuse zugewandten Außenseite angeordnet.

Vorzugsweise ist vorgesehen, dass der Haltesteg ein gewinkelter Steg ist, der an einer eine betauungskritische Stelle darstellende bzw. aufweisende Stufe an der Außenseite des Innenbehälters angeordnet ist und diese Stufe umgreifend angeordnet ist. Insbesondere ist dieser Haltesteg an dieser Stufe angeklemmt angeordnet. Diese Klemmwirkung wird insbesondere dann erreicht, wenn das Wärmeleitelement in sich elastisch verformbar ist, insbesondere in seiner spangenartigen Ausgestaltung vorgesehen ist.

In vorteilhafter Weise ist durch die Stufe an der Außenseite des Innenbehälters eine Frontseite eines im Aufnahmeraum innenliegend ausgebildeten Gefrierfachbereichs gebildet. In Tiefenrichtung des Haushaltskältegeräts betrachtet stellt somit diese in dem Innenbehälter integriert ausgebildete Stufe an der Innenseite des Innenbehälters eine Frontseite dieses Gefrierfachs bzw. einen Frontflansch des Gefriefachs dar. In Tiefenrichtung nach vorne betrachtet erstreckt sich der Innenbehälter noch weiter nach vorne, wodurch ein entsprechendes Volumen des dieses Gefrierfachs aufnehmenden beziehungsweise aufweisenden Aufnahmeraums gebildet ist. Durch diese Stufe ist an einer dem Aufnahmeraum zugewandten Innenseite des Innenbehälters en Anschlag gebildet, an dem eine das Gefrierfach verschließende Tür anliegt, wenn diese Tür geschlossen ist. Insbesondere kann an dieser Innenseite der Stufe eine Dichtung angeordnet sein, an der diese Tür, die das innenliegende Gefrierfach verschließt, im verschlossenen Zustand anliegt. Die Dichtung kann an der Tür oder der Frontseite dieser Stufe angeordnet sein.

Vorzugsweise ist vorgesehen, dass die Halterinne und der Haltesteg des Wärmeleitelements mit zumindest einem Verbindungsbügel des Wärmeleitelements verbunden sind. Insbesondere erstreckt sich die Halterinne als geradliniges Formbauteil. Entsprechend ist in vorteilhafter Weise eine Ausgestaltung des Haltestegs. Insbesondere erstrecken sich die Halterinne und der Haltesteg beabstandet zueinander und sind mit ihren Längsachsen parallel oder im Wesentlichen parallel zueinander. Der Verbindungsbügel ist in dem Zusammenhang dann quasi senkrecht oder im Wesentlichen senkrecht zu diesen Längserstreckungen des Haltestegs und der Halterinne orientiert. Insbesondere ist dieser Verbindungsbügel als streifenartiges Element ausgebildet. Durch eine derartige relativ filigrane Ausgestaltung wird das Wärmeleitelement sehr gewichtssparend ausgebildet und dennoch hochfunktionell bereitgestellt. Insbesondere ist durch diese Ausgestaltung dann auch die elastische Verformbarkeit des Wärmeleitelements besonders vorteilhaft ermöglicht. Insbesondere ist der Verbindungsbügel als Spreizbügel ausgebildet. Dies bedeutet, dass er in sich verformbar ist, insbesondere auch durch seine geometrische Ausgestaltung, die insbesondere uneben ausgebildet ist, quasi in gewissem Maße auch längenveränderlich. Wird diese Grundstellung beziehungsweise Grundform, in der dieser Verbindungsbügel uneben ist, in Richtung einer ebenen Formgebung hin verformt, so tritt diese Längenvergrößerung auf, wodurch dann auch die Halterinne und der Haltesteg voneinander entfernt werden können und sich das gesamte Wärmeleitelement quasi aufspreizt. Durch die Grundform des Verbindungsbügels ist dann auch beim wieder automatischen Rückführen des Verbindungsbügels in seine Grundform quasi ein Verkürzen erfolgend, wodurch die Halterinne und der Haltesteg wieder automatisch aufeinander zu bewegt werden. Dadurch ist auch die Klemmwirkung beziehungsweise die Klammerwirkung des Wärmeleitelements funktionell gegeben.

In Tiefenrichtung betrachtet sind der den Aufnahmeraum begrenzende Frontflansch des Innenbehälters und der das Gefrierfach begrenzende weitere Frontflansch des Innenbehälters beabstandet ausgebildet und der weitere Frontflansch innenliegend im Aufnahmeraum, der insbesondere das Kühlfach bildet, angeordnet. Die beiden Frontflansche sind einstückig mit dem Innenbehälter ausgebildet.

In vorteilhafter Weise ist das Wärmeleitelement einstückig ausgebildet. Es kann aus einem Zuschnitt, der durch ein entsprechendes Ausstanzen und dergleichen erzeugt ist, ein entsprechendes dreidimensionales Gebilde geformt beziehungsweise gefaltet werden.

Vorzugsweise weist das Wärmeleitelement zumindest zwei, vorzugsweise drei derartige Verbindungsbügel auf. Insbesondere ist in Längsrichtung der Halterinne und in Längsrichtung des Haltestegs betrachtet ein erster Verbindungsbügel mit ersten Enden der Halterinne und des Haltestegs verbunden, ein zweiter Verbindungsbügel mit den gegenüberliegenden Enden der Halterinne und des Haltestegs verbunden, und ein dritter Verbindungsbügel zwischen dem ersten und dem zweiten Verbindungsbügel angeordnet und mit der Halterinne und dem Haltesteg verbunden, insbesondere in etwa mittig der Längen des Haltestegs und der Halterinne mit diesen verbunden.

Insbesondere bei dem bereits dargelegten Ausführungsbeispiel, bei welchem ein Gefrierfach innenliegend in einem Kühlfach ausgebildet ist, kondensiert die warme Umgebungsluft im Temperaturübergang zum Gefrierfach an der dort vorzugsweise innenliegend angeordneten Dichtung des Frontflansches des Gefrierfachs. Um eine derartige Eisbildung zu vermeiden, ist bei dem vorgeschlagenen Aspekten das entsprechende Wärmeleitelement ausgebildet und an den spezifischen thermischen Anbindungsstellen gekoppelt.

Es kann vorgesehen sein, dass das Wärmeleitelement zusätzlich mit einem Befestigungsmittel, beispielsweise einem Klebeband, an zumindest einer der Anbindungsstellen befestigt wird.

Mit Angaben "oben", "unten", "vorne", "hinten, "horizontal", "vertikal", "Tiefenrichtung", "Breitenrichtung", "Höhenrichtung" etc. sind die bei bestimmungsgemäßen Gebrauch und bestimmungsgemäßem Anordnen der Vorrichtung bzw. des Geräts und bei einem dann vor dem Gerät stehenden und in Richtung des Geräts blickenden Beobachter gegebenen Positionen und Orientierungen angegeben.

Weitere Merkmale der Erfindung ergeben sich aus den Ansprüchen, den Figuren und der Figurenbeschreibung. Die vorstehend in der Beschreibung genannten Merkmale und Merkmalskombinationen, sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen verwendbar, ohne den Rahmen der Erfindung zu verlassen. Es sind somit auch Ausführungen von der Erfindung als umfasst und offenbart anzusehen, die in den Figuren nicht explizit gezeigt und erläutert sind, jedoch durch separierte Merkmalskombinationen aus den erläuterten Ausführungen hervorgehen und erzeugbar sind. Es sind auch Ausführungen und Merkmalskombinationen als offenbart anzusehen, die somit nicht alle Merkmale eines ursprünglich formulierten unabhängigen Anspruchs aufweisen. Es sind darüber hinaus Ausführungen und Merkmalskombinationen, insbesondere durch die oben dargelegten Ausführungen, als offenbart anzusehen, die über die in den Rückbezügen der Ansprüche dargelegten Merkmalskombinationen hinausgehen oder abweichen.

Ausführungsbeispiele der Erfindung werden nachfolgend anhand schematischer Zeichnungen näher erläutert. Es zeigen:
- Fig. 1: eine perspektivische Darstellung eines Ausführungsbeispiels eines erfindungsgemäßen Haushaltskältegeräts;
- Fig. 2: eine perspektivische Darstellung eines Ausführungsbeispiels eines Wärmeleitelements, wie es im Haushaltskältegerät gemäß Fig. 1 verbaut sein kann;
- Fig. 3: eine Teildarstellung des Haushaltskältegeräts gemäß Fig. 1, bei welchem das Wärmeleitelement gemäß Fig. 2 an einer Außenseite eines Innenbehälters verbaut ist;
- Fig. 4: eine Vertikalschnittdarstellung durch das Haushaltskältegerät gemäß Fig. 1 in einem Teilbereich, in dem das Gefrierfach ausgebildet ist;
- Fig. 5: eine vergrößerte Darstellung eines Teilausschnitts gemäß Fig. 4; und
- Fig. 6: eine perspektivische Schnittdarstellung der Ansicht von Fig. 5.

In den Figuren werden gleiche oder funktionsgleiche Elemente mit den gleichen Bezugszeichen versehen.

In Fig. 1 ist einer perspektivischen Darstellung ein Haushaltskältegerät 1 gezeigt, welches zum Lagern und Konservieren von Lebensmitteln ausgebildet ist. Das Haushaltskältegerät 1 ist hier als Kühl-Gefrier-Kombigerät ausgebildet. Das Haushaltskältegerät 1 weist ein Gehäuse 2 auf. Das Gehäuse 2 umfasst ein Außengehäuse 3, welches das Haushaltskältegerät 1 außenseitig abschließt. Darüber hinaus umfasst das Gehäuse 2 einen Innenbehälter 4. Der Innenbehälter 4 ist in dem Außengehäuse 3 aufgenommen und eine separate Komponente dazu. In einem Zwischenraum 5 zwischen dem Innenbehälter 4 und dem Außengehäuse 3 ist ein thermisches Isolationsmaterial, insbesondere ein Isolationsschaum, eingebracht.

Wände des Innenbehälters 4 begrenzen einen Aufnahmeraum 6, der hier ein Kühlfach ist. Darüber hinaus weist das Haushaltskältegerät 1 ein Gefrierfach 7 auf, welches als innenliegendes Gefrierfach 7 im Kühlfach 6 ausgebildet ist. Das Gefrierfach 7 ist durch eine separate Tür 8 verschließbar. Die Tür 8 ist bei einer derartigen Ausgestaltung nur dann zugänglich, wenn eine gesamte Tür 9, die den gesamten Aufnahmeraum beziehungsweise das Kühlfach 6 frontseitig verschließt, geöffnet ist. Wie in dem gezeigten Ausführungsbeispiel zu erkennen ist, ist in Höhenrichtung (y-Richtung) das Gefrierfach 7 im oberen Bereich des Kühlfachs 6 innenliegend ausgebildet. Darüber hinaus ist zu erkennen, dass in Tiefenrichtung (z-Richtung) das Gefrierfach 7 nach hinten versetzt in dem Kühlfach 6 angeordnet ist, sodass sich der Innenbehälter 4 nach vorne hin über dieses Gefrierfach 6 hinaus erstreckt.

Der Innenbehälter 4 weist in Tiefenrichtung betrachtet einen vorderen Frontflansch 10 auf, der insbesondere umlaufend ausgebildet ist und somit auch einen Begrenzungsrahmen einer Beschickungsöffnung des Kühlfachs 6 bildet. An diesem Frontflansch 10 des Innenbehälters 4, der somit den in Tiefenrichtung betrachtet frontseitigen Abschluss des Innenbehälters 4 bildet, kann eine Dichtung 11 angeordnet sein, an der dann die Tür 9 im geschlossenen Zustand anliegt.

Wie zu erkennen ist, ist der Frontflansch 10 in Tiefenrichtung betrachtet gegenüber der Tür 8 und somit auch gegenüber einem in Fig. 1 nicht zu erkennenden weiteren Frontflansch des Gefrierfachs 7 nach vorne versetzt angeordnet.

Insbesondere ist vorgesehen, dass das Haushaltskältegerät 1 eine zu diesem Frontflansch 10 separate Frontblende 12 aufweist, die hier lediglich schematisch gezeigt ist und symbolhaft mit dem Bezugszeichen 12 versehen ist. Diese Frontblende 12 ist vorzugsweise aus Metall und ist insbesondere ein Blechbauteil. Demgegenüber ist der Innenbehälter 4 vorzugsweise ein einstückiges, tiefgezogenes Kunststoffbauteil.

Wie ebenfalls in Fig. 1 nicht zu erkennen ist, weist dieser weitere Frontflansch, der in Tiefenrichtung betrachtet das Gefrierfach 7 frontseitig begrenzt und somit eine Beschickungsöffnung des Gefrierfachs 7 quasi rahmenartig begrenzt, eine Anlagefläche auf, an der die Tür 8 im geschlossenen Zustand anliegt. An diesem Frontflansch des Gefrierfachs 7 oder an der Tür 8 kann vorzugsweise eine weitere Dichtung angeordnet sein, an der dann die Tür 8 im geschlossenen Zustand anliegt. Gerade dieser Bereich dieses Frontflansches des Gefrierfachs 7 stellt eine betauungskritische Stelle dar. Dort kann aufgrund der bei geöffneter Tür 9 in das Kühlfach 6 gelangenden Umgebungsluft sich eine Feuchtigkeit bilden, die dann auch gefrieren kann. Insbesondere kann dies erfolgen, wenn gegebenenfalls dann auch die Tür 8 geöffnet wird und ein entsprechender Temperaturgradient zwischen dem kälteren Gefrierfach 7 und dem wärmeren Kühlfach 6 entsteht.

Um eine derartige Kondensation und insbesondere ein Einfrieren dieser Feuchtigkeit im Bereich dieses Frontflansches des Gefrierfachs 7 zu vermeiden, weist das Haushaltskältegerät 1 zumindest ein spezifisch ausgebildetes und örtlich spezifisch angekoppeltes separates Wärmeleitelement 13 auf, wie hierzu eine beispielhafte Ausgestaltung in perspektivischer Ansicht in Fig. 2 gezeigt ist. Dieses Wärmeleitelement 13 ist auch bereist im unverbauten Zustand in seiner Form fertiggestellt und entsprechend vorgegeben. Das Wärmeleitelement 13 ist somit ein Formbauteil und keine Wärmeleitpaste oder dergleichen. Das Wärmeleitelement 13 ist vorzugsweise einstückig ausgebildet und insbesondere aus Metall. Das Wärmeleitelement 13 ist spangenartig beziehungsweise klammerartig ausgebildet. Es weist in der gezeigten Ausführungsform eine Halterinne 14 auf, die geradlinig ausgebildet ist und eine Längsachse A aufweist. Diese Halterinne 14 ist quasi bei der Betrachtung gemäß Fig. 2 nach unten hin offen und weist zwei Rinnenschenkel 15 und 16 auf. Die Öffnung dieser Halterinne 14 ist somit nach unten hin, sodass diese Halterinne 14 von oben klammerartig auf eine Koppelstelle aufgesteckt werden kann. Insbesondere ist das Wärmeleitelement 13 mit dieser Halterinne 14 thermisch mit dem Frontflansch 10 verbunden, insbesondere daran aufgesteckt. Insbesondere ist das Wärmeleitelement 13 mit der Halterinne 14 thermisch mit der Frontblende 12 gekoppelt, insbesondere direkt daran anliegend angeordnet. Es ist somit dann eine direkte mechanische und somit auch eine direkte thermische Verbindung zwischen dem Wärmeleitelement 13, insbesondere der Halterinne 14, mit dieser Frontblende 12 ausgebildet.

Wie zu erkennen ist, weist diese Halterinne 14 eine Aussparung 17 auf, in die sich im montierten Zustand ein an der Frontblende 12 ausgebildetes Koppelelement hinein erstrecken kann. Dieses Koppelelement kann jedoch auch an dem Frontflansch 10 ausgebildet sein.

Zusätzlich zu dieser Halterinne 14 weist das Wärmeleitelement 13 einen dazu separaten Haltesteg 18 auf. Auch dieser ist geradlinig ausgebildet und weist eine Längsachse B auf. Insbesondere ist dieser Haltesteg 18 uneben ausgebildet, insbesondere als gewinkelte Schiene gebildet. Insbesondere weist dieser Haltesteg 18 in einer Schnittdarstellung senkrecht zu seiner Längsachse B eine L-Form auf.

Wie zu erkennen ist, sind die Halterinne 14 und der Haltesteg 18 beabstandet und parallel oder im Wesentlichen parallel zueinander angeordnet.

Das Wärmeleitelement 13 weist darüber hinaus zumindest einen Verbindungsbügel 19 auf, im Ausführungsbeispiel drei Verbindungsbügel 19 auf. Die Verbindungsbügel 19 sind unebene, insbesondere streifenartige Bauteile, die die Halterinne 14 und den Haltesteg 18 verbinden. Durch ihre unebene Formgebung, insbesondere eine gewinkelte Ausgestaltung, weisen sie auch eine gewisse Verformungselastizität auf, sodass sie jeweils in Richtung ihrer Längserstreckungen reversibel längenveränderlich sind, wenn diese Unebenheit erhöht oder erniedrigt wird. Dadurch ist auch eine gewisse Verformungselastizität des Wärmeleitelements 13 gebildet, sodass sich in dem Zusammenhang dann auch die Halterinne 14 und der Haltesteg 18 entsprechend voneinander entfernen können oder aufeinander zu bewegen können. Dadurch ist auch die spangenartige beziehungsweise klammerartige Funktionalität des Wärmeleitelements 13 ermöglicht. Insbesondere der Haltesteg 18 ist in dem Zusammenhang zur mechanischen und dann auch thermischen Kopplung mit einer weiteren Stelle des Haushaltskältegeräts 1 ausgebildet, insbesondere mit der betauungskritischen Stelle.

In Fig. 3 ist in einer perspektivischen Teildarstellung das Haushaltskältegerät 1 mit Teilkomponenten gezeigt. Insbesondere wird hier ein Blick auf die dem Gefrierfach 7 abgewandte Außenseite 20 des Innenbehälters 4 gezeigt, wobei dieser Teilbereich des Innenbehälters 4, der in Fig. 3 dargestellt ist, diejenigen Wände sind, die das Gefrierfach 7 begrenzen.

In der Fig. 3 ist bereits zu erkennen, dass das Wärmeleitelement 13 gemäß der Darstellung in Fig. 2 an dieser Außenseite 20 des Innenbehälters 4 verbaut ist. Dazu ist zu erkennen, dass der Haltesteg 18 an einer Stufe 21, die an dieser Außenseite 20 ausgebildet ist, anliegend angeordnet ist. Diese Stufe 21 bildet den Übergang von dem Gefrierfach 7 zu dem Kühlfach 6. Insbesondere ist ein Kragen 22 dieser Stufe 21 gezeigt, der an einer in Fig. 3 nicht zu erkennenden Innenseite, die dieser Außenseite 20 gegenüberliegt, den Frontflansch des Gefrierfachs 7 bildet. Darüber hinaus ist in Fig. 3 auch zu erkennen, dass die Halterinne 14 an dem Frontflansch 10 anliegt beziehungsweise insbesondere aufgesteckt ist. Darüber hinaus ist in Fig. 3 auch die zu dem Frontflansch 10 separate und bereits angesprochene Frontblende 12 mit einem Blendenteil 23 gezeigt, die hier im noch nicht montierten Zustand dargestellt ist. Diese Frontblende 12 ist dann im montierten Zustand mit der Halterinne 14 insbesondere in direktem Kontakt und deckt das Wärmeleitelement 13, insbesondere die Halterinne 14 bei frontseitiger Betrachtung vollständig ab. Wie zu erkennen ist, erstreckt sich somit das Wärmeleitelement 13 in Tiefenrichtung betrachtet über den Frontflansch des Gefrierfachs 7 nach vorne hin bis zu dem frontseitigen Ende des Innenbehälters 4, der durch den Frontflansch 10 gebildet ist.

Es ist in Fig. 3 auch zu erkennen, dass dieses Wärmeleitelement 13 somit spangenartig beziehungsweise klammerartig zwischen zwei in Tiefenrichtung des Haushaltskältegeräts betrachtet an unterschiedlichen Tiefenlagen angeordneten Koppelstellen anliegt. Insbesondere stellt somit diese Stufe 21 und insbesondere dieser Kragen 22 die betauungskritische Stelle auf der dem Kühlfach 6 zugewandten Seite und somit auf der der Außenseite 20 gegenüberliegenden Innenseite dieses Innenbehälters 4 dar. Der Frontflansch 10 hingegen und insbesondere, wenn sie vorhanden ist, die Frontblende 12, stellen eine Wärmequelle dar, über welche Wärme auf das Wärmeleitelement 13 übertragen wird und von diesem dann zu dieser betauungskritischen Stelle 24 über diesen Kragen 22 übertragen werden kann.

Im fertiggestellten Zustand ist dieses Wärmeleitelement 13 dann auch noch von dem bereits erwähnten Isolationsschaum umgeben, sodass es in diesem Zwischenraum 5 entsprechend eingebettet.

In Fig. 4 ist in einer vertikalen Schnittdarstellung (Schnittebene ist die y-z-Ebene) das Haushaltskältegerät 1 gemäß Fig. 1 im oberen Bereich, nämlich dem Gefrierfach 7 gezeigt und mit geschlossener Tür 9 dargestellt.

Wie in Fig. 4 auch zu erkennen ist, ist an dem bereits erwähnten, weiteren Frontflansch 28, der das Gefrierfach 7 frontseitig begrenzt beziehungsweise eine Beschickungsöffnung des Gefrierfachs 7 rahmenartig einfasst, eine Dichtung 25 angeordnet. Die Dichtung 25 kann auch an der Tür 8 angeordnet sein.

Wie in Fig. 4 explizit zu erkennen ist, erstreckt sich das Wärmeleitelement 13 somit quasi von diesem frontseitigen Bereich des Gefrierfachs 7 in Tiefenrichtung betrachtet nach vorne hin zur Tür 9 und ist insbesondere an diesem vorderen Frontflansch 10 mit der Halterinne 14 angebunden, insbesondere auch thermisch mit der Frontblende 12 gekoppelt, insbesondere direkt damit verbunden.

Wie in Fig. 4 auch zu erkennen ist, sind die Frontflansche 10 und 28 in Tiefenrichtung des Haushaltskältegeräts 1 betrachtet beabstandet zueinander angeordnet und der weitere Frontflansch 28 ist nach hinten versetzt im Kühlfach 6 ausgebildet.

In Fig. 5 ist eine vergrößerte Darstellung eines Teilausschnitts der Ansicht in Fig. 4 gezeigt, wobei hier diese vergrößerte Darstellung im Bereich des Wärmeleitelements 13 gezeigt ist. Wie insbesondere in Fig. 5 zu erkennen ist, liegt der in diesem Querschnitt L-förmige Haltesteg 18 großflächig, insbesondere vollflächig an der Außenseite 20 an der Stufe 21 an. Die gewinkelte und dem Haltesteg 18 abgewandt gewinkelte Formgebung des Verbindungsbügels 19 ist zu erkennen.

Darüber hinaus ist auch der auf den Frontflansch 10 aufgesteckte Zustand der Halterinne 14 zu erkennen.

Bei dieser Schnittdarstellung ist auch zu erkennen, dass sich ein Koppelelement 26 durch die Aussparung 17 erstreckt. Das insbesondere an dem Frontflansch 24 einstückig angeformte Koppelelement 26 erstreckt sich somit in Tiefenrichtung nach hinten in diese Aussparung 17 hinein. Wie in der Darstellung in Fig. 5 zu erkennen ist, weist der Verbindungsbügel 19 eine trapezförmige Ausgestaltung auf.

Darüber hinaus ist zu erkennen, dass dieser Verbindungsbügel 19 insbesondere beabstandet und somit auch berührungslos zu der Außenseite 20 des Innenbehälters 4 angeordnet ist.

Wie darüber hinaus in Fig. 6, in welcher eine perspektivische Schnittdarstellung der Ansicht in Fig. 5 gezeigt ist, zu erkennen ist, ist an der Halterinne 14, insbesondere an dem dem Haltesteg 18 zugewandten und somit in Tiefenrichtung hinteren Rinnenschenkel 16 zumindest eine Lasche 27 einstückig angeformt, die im montierten Zustand auch auf der Außenseite 20 aufsitzen kann. Durch die gekrümmte Formgebung ist eine gewisse elastische Federwirkung erzielt, um hier gegebenenfalls auch entsprechende Bewegungselastizität ermöglichen zu können.

### Bezugszeichenliste

- 1: Haushaltskältegerät
- 2: Gehäuse
- 3: Außengehäuse
- 4: Innenbehälter
- 5: Zwischenraum
- 6: Kühlfach
- 7: Gefrierfach
- 8: Tür
- 9: Tür
- 10: Frontflansch
- 11: Dichtung
- 12: Frontblende
- 13: Wärmeleitelement
- 14: Halterinne
- 15: Rinnenschenkel
- 16: Rinnenschenkel
- 17: Aussparung
- 18: Haltesteg
- 19: Verbindungsbügel
- 20: Außenseite
- 21: Stufe
- 22: Kragen
- 23: Blendenteil
- 24: betauungskritische Stelle
- 25: Dichtung
- 26: Koppelelement
- 27: Lasche
- 28: Frontflansch

## Patentansprüche

1. Haushaltskältegerät (1) mit einem Außengehäuse (3), in dem ein Innenbehälter (4) des Haushaltskältegeräts (1) angeordnet ist, und mit einem Aufnahmeraum (6) für Lebensmittel, der durch Wände des Innenbehälters (4) begrenzt ist, und mit zumindest einem, außerhalb des Aufnahmeraums (6) angeordneten separaten Wärmeleitelement (13), mit welchem Wärme einer zum Wärmeleitelement (13) separaten Wärmequelle zu einer betauungskritischen Stelle (24) des Haushaltskältegeräts (1) leitbar ist, wobei das Wärmeleitelement (13) an einem Frontflansch (10) des Innenbehälters (4) angeordnet ist und sich vom Frontflansch (10) zur betauungskritischen Stelle (24) erstreckt, wobei thermischer Isolationsschaum in einem Zwischenraum (5) zwischen dem Außengehäuse (3) und dem Innenbehälter (4) eingebracht ist und das Wärmeleitelement (13) in diesem Zwischenraum (5) eingeschäumt ist, **dadurch gekennzeichnet, dass** das Wärmeleitelement (13) spangenartig ausgebildet ist, so dass zumindest teilweise eine klammernde Selbsthaltung an dem Frontflansch (10) und der betauungskritischen Stelle (24) erreicht ist.

2. Haushaltskältegerät (1) nach Anspruch 1, **dadurch gekennzeichnet, dass** das Wärmeleitelement (13) mit einer zum Wärmeleitelement (13) und zum Frontflansch (10) separaten Frontblende (12) in thermischen Kontakt ist.

3. Haushaltskältegerät (1) nach Anspruch 2, **dadurch gekennzeichnet, dass** die Frontblende (12) in Tiefenrichtung (z) des Haushaltskältegeräts (1) betrachtet, das Wärmeleitelement (13) frontseitig abdeckt.

4. Haushaltskältegerät (1) nach Anspruch 2 oder 3, **dadurch gekennzeichnet, dass** die Frontblende (12) aus Metall ist, insbesondere eine Blechbauteil ist.

5. Haushaltskältegerät (1) nach einem der vorehrgehenden Ansprüche, **dadurch gekennzeichnet, dass** das Wärmeleitelement (13) in Tiefenrichtung (z) des Haushaltskältegeräts (1) betrachtet eine frontseitige Halterinne (14) aufweist, die den Frontflansch (10) umgreift.

6. Haushaltskältegerät (1) nach Anspruch 5, **dadurch gekennzeichnet, dass** die Halterinne (14) an einem Rinnenschenkel (16) eine Aussparung (17) aufweist, in welche sich ein Koppelelement (26), das an dem Frontflansch (12) ausgebildet ist, erstreckt.

7. Haushaltskältegerät (1) nach einem der vorhergehenden Ansprüche, **dadurch gekennzeichnet, dass** das Wärmeleitelement (13) einen Haltesteg (18) aufweist, der mit der betauungskritischen Stelle (24) in Verbindung ist.

8. Haushaltskältegerät (1) nach Anspruch 7, **dadurch gekennzeichnet, dass** der Haltesteg (18) an einer Außenseite (20) des Innenbehälters (4) gehalten ist.

9. Haushaltskältegerät (1) nach Anspruch 8, **dadurch gekennzeichnet, dass** der Haltesteg (18) ein gewinkelter Steg ist, der an einer die betauungskritische Stelle (24) aufweisenden Stufe (21) an der Außenseite (20) des Innenbehälters (4) die Stufe (21) umgreifend angeordnet ist, insbesondere daran angeklemmt ist.

10. Haushaltskältegerät (1) nach Anspruch 9, **dadurch gekennzeichnet, dass** durch die Stufe (21) ein weiterer Frontflansch (28) eines im Aufnahmeraum (6) innenliegend ausgebildeten Gefrierfachs (7) gebildet ist.

11. Haushaltskältegerät (1) nach Anspruch 10, **dadurch gekennzeichnet, dass** an einer dem Aufnahmeraum (6) zugewandten Innenseite der Stufe (21) eine Dichtung (25) angeordnet ist.

12. Haushaltskältegerät (1) nach Anspruch 5 oder 6 und einem der vorhergehenden Ansprüche 7 bis 11, **dadurch gekennzeichnet, dass** die Halterinne (14) und der Haltesteg (18) mit zumindest einem Verbindungsbügel (19) des Wärmeleitelements (13) verbunden sind.

13. Haushaltskältegerät (1) nach Anspruch 12, **dadurch gekennzeichnet, dass** der Verbindungselement (19) als Spreizbügel ausgebildet ist.

14. Haushaltskältegerät (1) nach einem der vorhergehenden Ansprüche, **dadurch gekennzeichnet, dass** das Wärmeleitelement (13) einstückig ausgebildet ist.

## Claims

1. Household refrigeration appliance (1) with an outer housing (3), in which an inner container (4) of the household refrigeration appliance (1) is arranged, and with a receiving space (6) for foodstuffs, which is limited by walls of the inner container (4), and with at least one separate heat-conducting element (13) arranged outside the receiving space (6), with which heat from a heat source separate from the heat-conducting element (13) can be conducted to a condensation-critical point (24) of the refrigeration appliance (1), wherein the heat-conducting element (13) is arranged on a front flange (10) of the inner container (4) and extends from the front flange (10) to the condensation-critical point (24), wherein thermal insulation foam is introduced in an intermediate space (5) between the outer housing (3) and the inner container (4) and the heat-conducting element (13) is embedded in foam in this intermediate space (5), **characterised in that** the heat-conducting element (13) is embodied in a brace-like manner, so that a clamping self-retaining effect is achieved at the front flange (10) and the condensation-critical point (24), at least in part.

2. Household refrigeration appliance (1) according to claim 1, **characterised in that** the heat-conducting element (13) is in thermal contact with a front panel (12) that is separate from the heat-conducting element (13) and from the front flange (10).

3. Household refrigeration appliance (1) according to claim 2, **characterised in that** the front panel (12), viewed in the depth direction (z) of the household refrigeration appliance (1), covers the heat-conducting element (13) on the front side.

4. Household refrigeration appliance (1) according to claim 2 or 3, **characterised in that** the front panel (12) is made of metal, in particular is a sheet metal part.

5. Household refrigeration appliance (1) according to one of the preceding claims, **characterised in that** the heat-conducting element (13), viewed in the depth direction (z) of the household refrigeration appliance (1), has a front-side retaining channel (14), which encompasses the front flange (10).

6. Household refrigeration appliance (1) according to claim 5, **characterised in that** the retaining channel (14) on a channel limb (16) has a recess (17), into which a coupling element (26) extends which is embodied on the front flange (12).

7. Household refrigeration appliance (1) according to one of the preceding claims, **characterised in that** the heat-conducting element (13) has a retaining web (18), which is connected to the condensation-critical point (24).

8. Household refrigeration appliance (1) according to claim 7, **characterised in that** the retaining web (18) is retained on an outer side (20) of the inner container (4).

9. Household refrigeration appliance (1) according to claim 8, **characterised in that** the retaining web (18) is an angled web which is arranged on a step (21) on the outer side (20) of the inner container (4), said step (21) having the condensation-critical point (24), such that the web encompasses the step (21), in particular is clamped thereto.

10. Household refrigeration appliance (1) according to claim 9, **characterised in that** the step (21) forms a further front flange (28) of a freezer compartment (7) embodied lying inside the receiving space (6).

11. Household refrigeration appliance (1) according to claim 10, **characterised in that** a seal (25) is arranged on an inner side of the step (21) facing towards the receiving space (6).

12. Household refrigeration appliance (1) according to claim 5 or 6 and one of the preceding claims 7 to 11, **characterised in that** the retaining channel (14) and the retaining web (18) are connected to at least one connecting bracket (19) of the heat-conducting element (13).

13. Household refrigeration appliance (1) according to claim 12, **characterised in that** the connecting element (19) is embodied as a spreader bracket.

14. Household refrigeration appliance (1) according to one of the preceding claims, **characterised in that** the heat-conducting element (13) is embodied in one piece.

## Revendications

1. Appareil frigorifique domestique (1) comprenant une carrosserie extérieure (3), dans laquelle une cuve intérieure (4) de l'appareil frigorifique domestique (1) est disposée, et un espace de réception (6) pour des produits alimentaires délimité par des parois de la cuve intérieure (4), et au moins un élément conducteur de chaleur (13) séparé disposé à l'extérieur de l'espace de réception (6), avec lequel de la chaleur d'une source de chaleur séparée par rapport à l'élément conducteur de chaleur (13) peut être conduite jusqu'à un endroit critique sujet à la condensation (24) de l'appareil frigorifique domestique (1), dans lequel l'élément conducteur de chaleur (13) est disposé contre une bride frontale (10) de la cuve intérieure (4) et s'étend de la bride frontale (10) jusqu'à l'endroit critique sujet à la condensation (24), dans lequel de la mousse d'isolation thermique est introduite dans un interstice (5) entre la carrosserie extérieure (3) et la cuve intérieure (4) et l'élément conducteur de chaleur (13) est moussé dans cet interstice,
**caractérisé en ce que** l'élément conducteur de chaleur (13) est configuré en forme de boucle, de manière à obtenir au moins en partie un auto-maintien par pincement sur la bride frontale (10) et l'endroit critique sujet à la condensation (24).

2. Appareil frigorifique domestique (1) selon la revendication 1, **caractérisé en ce que** l'élément conducteur de chaleur (13) est en contact thermique avec un panneau avant (12) séparé de l'élément conducteur de chaleur (13) et de la bride frontale (10).

3. Appareil frigorifique domestique (1) selon la revendication 2, **caractérisé en ce que** le panneau avant (12) recouvre l'élément conducteur de chaleur (13) sur son côté avant, vu dans le sens de la profondeur (z) de l'appareil frigorifique domestique (1).

4. Appareil frigorifique domestique (1) selon la revendication 2 ou 3, **caractérisé en ce que** le panneau avant (12) est en métal, notamment est un élément de tôle.

5. Appareil frigorifique domestique (1) selon l'une des revendications précédentes, **caractérisé en ce que** l'élément conducteur de chaleur (13) comprend une goulotte de maintien du côté avant (14), vu dans le sens de la profondeur (z) de l'appareil frigorifique domestique (1), qui enserre la bride frontale (10).

6. Appareil frigorifique domestique (1) selon la revendication 5, **caractérisé en ce que** la goulotte de maintien (14) comprend sur une branche (16) de la goulotte un évidement (17), dans lequel un élément de couplage (26) formé sur la bride frontale (12) s'étend.

7. Appareil frigorifique domestique (1) selon l'une des revendications précédentes, **caractérisé en ce que** l'élément conducteur de chaleur (13) comprend une barrette de maintien (18) qui est reliée à l'endroit critique sujet à la condensation (24).

8. Appareil frigorifique domestique (1) selon la revendication 7, **caractérisé en ce que** la barrette de maintien (18) est retenue sur un côté extérieur (20) de la cuve intérieure (4).

9. Appareil frigorifique domestique (1) selon la revendication 8, **caractérisé en ce que** la barrette de maintien (18) est une barrette coudée qui est disposée sur un gradin (21) comprenant l'endroit critique sujet à la condensation (24) sur le côté extérieur (20) de la cuve intérieure (4) de façon à enserrer le gradin (21), notamment serrée contre celui-ci.

10. Appareil frigorifique domestique (1) selon la revendication 9, **caractérisé en ce qu'**une bride frontale supplémentaire (28) d'un compartiment de congélation (7) formé à l'intérieur de l'espace de réception (6) est formée par le gradin (21).

11. Appareil frigorifique domestique (1) selon la revendication 10, **caractérisé en ce qu'**un joint d'étanchéité (25) est disposé sur un côté intérieur du gradin (21) tourné vers l'espace de réception (6).

12. Appareil frigorifique domestique (1) selon la revendication 5 ou 6 et l'une des revendications 7 à 11, **caractérisé en ce que** la goulotte de maintien (14) et la barrette de maintien (18) sont reliées par au moins un étrier de jonction (19) de l'élément conducteur de chaleur (13).

13. Appareil frigorifique domestique (1) selon la revendication 12, **caractérisé en ce que** l'élément de jonction (19) est configuré sous forme d'un étrier d'écartement.

14. Appareil frigorifique domestique (1) selon l'une des revendications précédentes, **caractérisé en ce que** l'élément conducteur de chaleur (13) est formé d'une seule pièce.
